# EUROPÄISCHE PATENTSCHRIFT

(11) **EP 1 259 326 B1**
(45) Veröffentlichungstag und Bekanntmachung des Hinweises auf die Patenterteilung: **06.07.2005**
(21) Anmeldenummer: 01927702.9
(22) Anmeldetag: 24.02.2001
(51) Int. Cl.: B02C 1/00

(54) **AUFSATZ FÜR AKTENVERNICHTER ZUR AUFNAHME UND ZUFÜHRUNG VON SCHRIFTGUT**
TOP FOR A PAPER SHREDDER, FOR RECEIVING AND FEEDING IN PAPER
COUVERCLE D'UNE DECHIQUETEUSE DE DOCUMENTS DESTINE A RECEVOIR ET GUIDER DES DOCUMENTS

(30) Priorität: 24.02.2000 DE 10008742
(43) Veröffentlichungstag der Anmeldung: 27.11.2002
(73) Patentinhaber: Schwelling, Hermann, 88682 Salem (DE)
(72) Erfinder: Schwelling, Hermann, 88682 Salem (DE)
(74) Vertreter: Fürst, Siegfried
(86) Internationale Anmeldenummer: PCT/EP2001/002123
(87) Internationale Veröffentlichungsnummer: WO 2001/062390

(56) Entgegenhaltungen:
- DE-A- 1 941 599
- DE-A- 3 112 835
- DE-B- 1 240 721

## Beschreibung

Die Erfindung bezieht sich auf einen Aufsatz für Aktenvernichter zur Aufnahme und Zuführung von Schriftgut, insbesondere Knüllpapier, wie es in Papierkörben und dergleichen Sammelbehältern anfällt.

In der Praxis sind Aktenvernichter bekannt, die einen schrankartigen oder schrankähnlichen Unterbau aufweisen, in welchem oberhalb eines Sammelraumes ein Schneidwerk zum Schreddern des zugeführten Materials angeordnet ist. Die Beschickung erfolgt vom oberen Bereich aus, wobei im sogenannten Oberteil des Gehauses ein im wesentlichen horizontal liegender oder nach unten geneigter Spalt zur Zuführung von glatten, blattförmigen Material sowie ein wahlweise auf das Oberteil aufsetzbarer oder fest angeordneter Aufnahmebehälter - Einfülltrichter - für sogenanntes Knüllpapier, zum Beispiel den Inhalt eines Papierkorbes, vorgesehen sind.

Diese Aufnahmebehälter sind in der Regel frontseitig, also dem Bediener zugewandt, mit einer durchsichtigen Frontplatte ausgerüstet und besitzen in ihrer Oberfläche eine Einfüllöffnung, welche in der Regel fast die gesamte Fläche einnimmt. Die untere Fläche dieser Aufsätze ist in ihrer konstruktiven Gestaltung bezogen auf die obere Fläche des Oberteils des Gehäuses der Aktenvernichter so gestaltet, dass eingeschüttetes Material - zum Beispiel Knüllpapier - unmittelbar in den den Schneidwalzen vorgelagerten Raum fallen kann. Je nach Fabrikat ist zudem vorgesehen, dass das Schneidwerk nach Betätigung einer Starttaste ständig läuft oder während des Einschüttens des Knüllmaterials durch Betätigung eines Schaltelementes - z.B. eine Lichtschranke -, das Schneidwerk anläuft.
Ein derartiger Aktenvernichter ist zum Beispiel der "HSM P 450 CC" der Fa. HSM-Pressen GmbH & Co. KG, Salem, Deutschland.
Zur Vermeidung von Gefahrenstellen an diesen Geräten schreibt eine Sicherheitsrichtlinie/ -norm, die EN 294 aus 1992 (Europäische Norm), vor, dass in Abhängigkeit von der Lage des Gefahrenbereiches, also bei derartigen Geräten von der Lage des Schneidwerkes des Aktenvernichters, die Oberkante des Aufnahmebehälters, gemessen von der Aufstellfläche des Aktenvernichters, eine bestimmte Mindesthöhe in der Vertikalen haben muss.
Dies hat zur Folge, dass zum Beispiel bei Anordnung des Schneidwerkes in einer Höhe von 1000 mm und bei einem Abstand der Aufgabekante des zu vernichtenden Materials von 300 mm, in der Regel von der Frontseite des Aktenvernichters gesehen, die Oberkante des Aufnahmebehälters mindestens in einer Höhe von 1600 mm liegen muss.
Ein solcher Aktenvernichter ist zum Beispiel in der DE 31 12 835 C2 offenbart. Bei diesem Aktenvernichter ist auf dem Aktenvernichter eine Beschickungsvorrichtung aufgesetzt. Die Beschickungsvorrichtung umfasst einen auf der Geräteoberseite des Gehäuses des Aktenvernichters aufgesetzten Einfüllschacht, welcher über den zu dem Schneidwerk hinführenden Leitblechen, die im Gehäuse oberhalb der Zerkleinerungsorgane vorgesehen sind, auf und an dem Gehäuse einseitig schwenkbar angeordnet ist und zusammen mit den Leitblechen den, den Zerkleinerungsorganen unmittelbar vorgelagerten, Zuführschacht bildet. Die Schwenkachse ist mit einem Sicherheitsschalter gekoppelt. Beim Verschwenken des Einfüllschachtes nach hinten - zum Beispiel um vor dem Schneidwerk liegendes nicht schneidbares Material herauszunehmen - wird der Antrieb des Schneidwerkes abgeschaltet.

Dadurch bauen diese Geräte sehr hoch, somit ist ein hoher Materialaufwand bei der Herstellung solcher Aktenvernichter gegeben oder die Aktenvernichter, die unterhalb der durch die Norm festgelegten Höhen-Grenzwerte gebaut werden, müssen an der Einfüllöffnung des besagten Aufnahmebehälters zusätzliche Sicherheitseinrichtungen aufweisen. So ist beispielweise beim Aktenvernichter "IDEAL 4605" (Fa. IDEAL Krug & Priester GmbH & Co. KG, Balingen, Deutschland) an der Oberkante des Aufnahmebehalters seitwärts und hinten eine Reling vorgesehen; der ausklappbare Material-Aufgabetisch für das blattförmige Material sichert bei diesem Gerät den Sicherheitsabstand von der Einfüllseite aus. Bei einer weiteren bekannten Lösung, dem Aktenvernichter "TAROS 50.66" (Fa. Schleicher &Co. International AG, Markdorf, Deutschland) ist die Einfüllöffnung des Aufnahmebehälters durch einen oben liegenden Deckel, welcher beim Öffnen einen Sicherheitsschalter betätigt, gesichert. Diese Lösung erfordert einen weiteren material- und schaltungstechnischen Aufwand und zusätzliche Arbeitsverrichtungen für den Bediener beim Einfüllen von besagtem Knüll-Material.
Bei einem weiteren Aktenvernichter, dem "5540 C" (Fa. EBA, Balingen, Deutschland), ist das Gehäuse des Aktenvernichters gegenüber den vorgenannten Aktenvernichtern relativ niedrig gehalten, dafür baut dieser Aktenvernichter jedoch seitlich sehr weit aus. Dieser Aktenvernichter weist seitwärts liegende Zuführeinlässe auf, einen Einführungsschlitz für blattförmiges Material und einen von diesem noch weiter seitwärts entfernt liegenden Aufnahmekasten, in dem das sogenannte Knüllpapier entleert werden kann, welches dann über ein abgedecktes Transportband dem Schneidwerk zugeführt wird. Die Entfernung dieses Aufgabeortes zum Schneidwerk richtet sich nach der Höhe des Durchtrittspaltes für das Knüllpapier, also des Abstandes vom Transportband vertikal nach oben zur Abdeckung. Auch bei dieser Lösung wird für die Herstellung des Aktenvernichters viel Material benötigt, zudem ist die benötigte Aufstellfläche gegenüber den in die Höhe bauenden Aktenvernichtern sehr viel größer.

Weiterhin ist aus der DE-A 1 240 721 eine um eine Achse schwenkbare Aufgabevorrichtung für Mahlgut ― vorzugsweise Kunststoff - bekannt, die im Wesentlichen oberhalb eines zu einem Rotorschneidwerk hinführenden Einfüllschachtes angeordnet ist. Diese Aufgabevorrichtung verhindert - im normalen Anwendungsfall - das ein Bediener besagter Schneidmühle von der Materialeinwurföffnung des Einfüllschachtes aus nicht in den Schneidrotor hineingreifen kann. Es ist bei dieser gemäß dieser Vorrichtung vorgesehen, dass die Schneidmühle für die Zerkleinerung von Kunststoff eingesetzt wird, um Granulat zu erzeugen; zudem ist eine möglicher Einsatz dieser Aufgabevorrichtung an Hammermühlen bzw. Kalander genannt. Weiterhin ist ein Teilbereich des Bodens der als Kippmulde ausgebildeten Aufgabenvorrichtung als weitere Schwenkklappe ausgebildet. Nach dem Einschwenken der Kippmulde in den Einfüllschacht hinein, wird diese weitere Schwenkklappe betätigt und nach innen gedrückt, so das Mahlgut nach unten in die Mahlkammer und gegen den Schneidrotor gedrückt wird. Eine Kombination dieser Aufgabevorrichtung mit dem Einfüllschacht der Beschickungsvorrichtung eines Aktenvernichters nach der DE 31 12 835 C2 ist völlig unpraktikabel, da trotz Reduzierung der gesamten Bauhöhe des Aktenvernichters durch Ankopplung besagter Aufgabevorrichtung auf dem Einfüllschacht die Bauhöhe wieder erhöht wird und die Kippmulde im Befüllzustand nach vorn vom Einfüllschacht abragt.

Daher besteht die Aufgabe der Erfindung darin, einen Aufsatz für Aktenvernichter, welcher fest oder wahlweise auf einem Aktenvernichter angeordnet werden kann, zu schaffen, mit dem ein Aktenvernichter mitsamt einem aufgesetzten Aufsatz, unter Einhaltung der per Norm vorgeschriebenen Sicherheitsbestimmungen, trotz einer geringen Aufstellfläche gegenüber den bekannten Geräten in seiner gesamten Bauhöhe relativ niedrig gehalten werden kann.

Diese Aufgabe löst ein Aufsatz für Aktenvernichter zum Aufnehmen und Zuführen von Schriftgut, insbesondere von sogenanntem Knüllmaterial, mit den Merkmalen des Patentanspruches 1 ; die Patentansprüche 2 bis 4 offenbaren Weiterbildungen und vorteilhafte Ausführungsvarianten des Erfindungsgegenstandes; die Patentansprüche 5 bis 10 vorteilhafte Verfahrensabläufe des Befüllens des Aktenvernichters.

Die Vorteile der Erfindung liegen vor allem darin, dass bei geringer Aufstellfläche des Aktenvernichters selbiger, gegenüber den eingangs genannten bekannten Aktenvernichtern, eine geringere Bauhöhe hat, wobei sich diese Bauhöhe im Wesentlichen nur nach dem konzipierten Fassungsvolumen des Sammelraumes für das zerkleinerte Material richten muss.
Dieser neue Aufsatz, der besagtes, sogenanntes Knüllpapier aufnimmt und dem Schneidwerk zuführt, ist dabei insbesondere derart gestaltet, dass ein unbeabsichtigtes Eingreifen mit der Hand durch den Aufnahmeraum des Aufsatzes hindurch in das Schneidwerk hinein nicht erfolgen kann, wobei jedoch auch bei in Betrieb befindlichem Schneidwerk in den Aufnahmeraum des Aufsatzes hinein Abfallmaterial ein- oder nachgefüllt werden kann.
Zudem bietet der neue Aufsatz den Vorteil, dass eine dosierte Zufuhr des zum Zerkleinern eingefüllten Abfallmaterials, z. B. Knüllpapier und dergleichen Material aus einem Büropapierkorb, zum Schneidwerk hin erfolgen kann.
Der neue Aufsatz zeichnet sich insbesondere dadurch aus, dass in selbigen eine Verschlusseinheit integriert ist, die selbst oder von der einzelne Bauteile oder -gruppen bewegbar, insbesondere drehbar, oder ortsveränderbar sind. Die grundsätzlich neuen Merkmale der Verschlusseinheit werden später noch detailliert genannt. Mit dieser Verschlusseinheit wird eine Einfüllöffnung des Aufsatzes und ein Übergangsbereich (Öffnung) zwischen dem Materialaufnahmeraum und dem Zuführschacht zum Schneidwerk, insbesondere zeitgleich, wechselseitig geöffnet und verschlossen; und zwar so, dass ein unbeabsichtigtes Eingreifen mit der Hand durch den Aufnahmeraum des Aufsatzes hindurch in das Schneidwerk hinein nicht erfolgen kann.

Der Aktenvernichter, auf den der Aufsatz zur Aufnahme und Zuführung von Schriftgut vornehmlich aufsetzbar ist, weist vorzugsweise ein Gehäuse auf, dessen unterer Bereich ein schrankartiges Unterteil und dessen oberer Bereich ein vorzugsweise wahlweise abnehmbares Gehäuseoberteil ist, mitsamt im oberen Bereich des Gehäuses angeordnetem Schneidwerk, mit Schneidwalzen und Abstreifern, sowie einem zugeordneten Antriebsaggregat, wobei oberhalb des Schneidwerkes ein Zuführschacht für das sogenannte Knüllpapier vorgesehen ist.
Der Aufsatz ist oberhalb von diesem Zuführschacht fest oder wahlweise abnehmbar am Gehäuse angeordnet, wobei der Aufsatz im Wesentlichen gemeinsam mit einem überdeckten, durchbrochenen oberen Bereich des Gehäuseoberteiles einen Aufnahmeraum für das sogenannte Knüllpapier bildet und wobei dieser Aufnahmeraum in Verbindung mit dem Zuführschacht steht. Der ortsveränderbaren bzw. bewegbaren Verschlusseinheit oder Bauteilen von selbiger sind Mittel zu deren Betätigung und Steuerung zugeordnet.
Im Speziellen ist vorgesehen, dass die Verschlusseinheit ein bewegbares Schließelement aufweist, wobei selbiges vorzugsweise um eine horizontale Achse drehbar angeordnet ist. Dieses bewegbare Schließelement ist in spezieller Ausführung ein Grundkörper, bei dem unter Ausnehmung der halben Mantelfläche ein Aufnahmetrog gebildet ist, welcher mit seiner Körperlängsachse um die Horizontale drehbar angeordnet ist. Der Grundkörper ist bevorzugt zylinderförmig.

Der Hohlkörper kann auch eine von einem Zylinder abweichende Form aufweisen; die Körpergrundform kann dabei ein Würfel, ein Quader, eine Säule oder ein Prisma sein, wobei mindestens zwei Öffnungen vorhanden sind, eine dieser Öffnungen ist der Öffnung in der Frontfläche des Aufsatzes und die andere Öffnung dem Zuführschacht zugeordnet.
Eine weitere grundsätzliche Gestaltung der Verschlusseinheit sieht vor, dass das bewegbare Schließelement in einer vertikalen und/oder horizontalen Ebene oder einer schräg zwischen vorgenannten Ebenen verlaufenden Ebene verschiebbar angeordnet ist. Zudem kann das bewegbare Schließelement aus zwei Teilen bestehen, welche miteinander gekoppelt sind, wobei ein Teil des bewegbaren Schließelementes in der Vertikalen und das andere Teil in der Horizontalen oder in einer schräg angeordneten Ebene verschiebbar ist. Vorzugsweise ist eines dieser Teilelemente der Öffnung in einer Frontfläche des Aufsatzes und das andere Teilelement dem im Gehäuseoberteil angeordneten Zuführschacht zugeordnet.

Die Erfindung ist auch durch ein Verfahren zum Befüllen eines Aktenvernichters unter Anwendung eines Aufsatzes für Aktenvernichter nach einem der Patentansprüche 1 bis 5 gekennzeichnet, bei dem nach neuem Verfahrensablauf das Schließen der Öffnung in der Frontfläche des Aufsatzes und das Öffnen des Zuführschachtes zeitgleich erfolgt.
Eine Weiterung des Verfahrens sieht vor, dass das Schließen der Öffnung in der Frontfläche des Aufsatzes und das Öffnen des Zuführschachtes zeitgleich und stetig voranschreitend erfolgt.
Nach einer anderen Weiterung des Verfahren ist vorgesehen, dass das Schließen der Öffnung in der Frontfläche des Aufsatzes und das Öffnen des Zuführschachtes zeitgleich und beschleunigt voranschreitend erfolgt.
Zudem sieht eine weitere Ausführung noch vor, dass das Schließen der Öffnung in der Frontfläche des Aufsatzes und das Öffnen des Zuführschachtes zeitgleich und gebremst voranschreitend erfolgt.

Bei einer speziellen Verfahrensausführung ist vorgesehen, dass das Schließen der Öffnung in der Frontfläche des Aufsatzes und das Öffnen des Zuführschachtes zeitgleich und in Intervallen voranschreitend erfolgt.
Hervorzuheben ist noch, dass bei der vorliegenden Erfindung, im verfahrensmaßigen Ablauf, während des Schließvorganges die vordere, untere Körperkante des Schließelementes in Bewegungsrichtung im Wesentlichen nach oben bzw. nach oben und hinten bewegt wird. Die Bewegung/Drehung des vorzugsweise als zylinderformiger Körper ausgebildeten Schließelementes ist nicht großer als 180° von der Ausgangslage aus und nicht umlaufend bzw. rotierend.

Die Erfindung wird folgend anhand eines schematisch in Zeichnungen dargestellten bevorzugten Ausführungsbeispieles näher erläutert. Dabei zeigen die Zeichnungen im einzelnen:
- Figur 1:: den oberen Bereich eines teilweisen aufgeschnittenen Aktenvernichters in Seitenansicht mit aufgesetztem neuen Aufsatz und Stellung einer Verschlusseinheit in einer ersten Position und
- Figur 2:: einen Ausschnitt aus der Figur 1 mit Stellung der Ver-Schlusseinheit in einer zweiten Position.

Die konstruktiven und wesentlichen Details des gezeigten, vorteilhaften Ausführungsbeispieles des neuen Aufsatzes mit integrierter Verschlusseinheit sind in den Figuren 1 und 2 dargestellt, die betreffende Bezeichnung der Bauteile ergeht im Wesentlichen aus dem Bezugsziffernverzeichnis.

Die Figur 1 zeigt einen Aktenvernichter 1 in teilweise geschnittener Darstellung seines oberen Gehäuseteiles. Im oberen Bereich eines schrankartigen Unterteiles 2 ist in diesem Ausführungsbeispiel das Schneidwerk 6, mit Schneidwalzen und Abstreifern sowie einem beigeordneten Materialauflockerer 7 angeordnet. Dem Schneidwerk 6 ist ein Antriebsaggregat 5 zugeordnet. Im vorderen Bereich 4a des Gehäuseoberteils 4 ist ein Zuführspalt 8 mit Begrenzungsflächen 8a und 8b angeordnet, welcher in eine Gleitfläche 9 übergeht, die hier unmittelbar vor dem Schneidwerk 6 endet. Über diesen Zuführspalt wird blattförmiges Material in den Aktenvernichter gegeben. Oberhalb vom Schneidwerk 6, in dieser Figur links vom Zuführspalt 8, ist ein Zuführschacht 10 vorgesehen, welcher durch eine im Gehäuseoberteil 4 angeordnete vordere Fläche 10a und hintere Fläche 10b sowie durch nicht weiter bezeichnete Seitenwände des Gehäuseoberteils 4 begrenzt wird. Der Endbereich 10b' der hinteren Fläche 10b endet unmittelbar am Schneidwerk 6. Ein Teilbereich des Gehäuseoberteiles 4 ist oberhalb des Zuführschachtes 10 ausgespart; in diesem Bereich ist der neue Aufsatz 11 aufgesetzt und mit seiner Rückwand 13 über ein Scharnier 19 am Gehäuseoberteil 4 befestigt, wodurch der Aufsatz 11 wahlweise nach hinten kippbar ist.
Für notwendige Reparatur- oder Wartungsarbeiten, zum Beispiel um nicht schneidfähiges Material entnehmen zu können, wird der Aufsatz 11 nach hinten gekippt, wobei ein nicht dargestellter Sicherheitsschalter den Betrieb des Schneidwerkes unterbricht.

Die im Aufsatz 11 integrierte Verschlusseinheit 20 ist mit einem bewegbaren Schließelement 21, das im Wesentlichen aus einem horizontal drehbar angeordneten Aufnahmetrog 23 gemäß dem Patentanspruch 1 besteht, ausgestattet. Die nicht weiter bezeichnete Drehachse dieses Aufnahmetroges 23 ist in Lagern 26 drehbar gelagert, wobei die Lager 26 an den Seitenwänden 14 des Aufsatzes 11 befestigt sind.
In der Einfüllposition P1, in Fig. 1 dargestellt, befindet sich die Halbschale 24 des Aufnahmetroges 23 in ihrer unteren Stellung und verschließt den zwischen den Bauteilen 10a und 10b liegenden Eingang in den Zuführschacht 10.
In dieser Position P1 kann der Aufnahmetrog 23 von der in der Frontfläche 15 des Aufsatzes 11 vorgesehenen Öffnung 17 aus, welche teilweise bis in die obere Fläche 12 des Aufsatzes 11 hineinreicht, befüllt werden.
Die untere, vordere geschlossene Frontfläche 16 ist in Höhe der vorderen Kante 21a des bewegbaren Schließelementes 21, hier des Aufnahmetroges 23, nach innen zeigend abgewinkelt, so dass sich eine obere Kante 18 bildet, die mit einem geringen Spalt zur Außenfläche des Aufnahmetroges beabstandet ist.
Ist der Aufnahmetrog 23, welcher seitlich durch Seitenwände 25, die einen Vollkreis bilden, gefüllt, wird der Aufnahmetrog 23 über ein nicht dargestelltes Betätigungselement in Richtung des Pfeils 22 gedreht. Dabei schließt sich die Öffnung 17 in der Frontfläche 15 des Aufsatzes 11 und der oberhalb des Schneidwerkes 6 liegende Zuführschacht 10 wird durch die hintere Kante 21 b des bewegbaren Schließelementes 21, hier dem Aufnahmetrog 23, zunehmend freigegeben. Bei Erreichen einer Position P2, in Fig. 2 gezeigt, ist der Zuführschacht 10 in etwa zur Hälfte geöffnet.
An der vorderen Kante 21a als auch an der hinteren Kante 21b des bewegbaren Schließelementes 21 sind hier nicht dargestellte Anschlagelemente derart vorgesehen, dass diese Kanten 21a und 21b die obere Kante 18 der unteren geschlossenen Frontfläche 16 nicht überschreiten und somit ein ungewollter Eingriff in den Zuführschacht zum Schneidwerk verhindert wird.

Alle in der vorstehenden Beschreibung erwähnten sowie auch nur die allein aus der Zeichnung entnehmbaren Merkmale sind weitere Bestandteile der Erfindung auch wenn sie nicht besonders hervorgehoben und insbesondere in den Ansprüchen erwähnt sind.
Die Erfindung ist nicht auf das beschriebene Ausführungsbeispiel beschrankt sondern im Rahmen der Offenbarung vielfach variabel.

### Bezugsziffernverzeichnis

- 1: Aktenvernichter
- 2: schrankartiges Unterteil
- 3: Fronttür
- 4: Gehäuseoberteil (wahlweise bzw. teilweise abnehmbar)
- 5: Antriebsaggregat
- 6: Schneidwerk (mit Schneidwalzen und Abstreifern)
- 7: Materialauflockerer
- 8: Zuführspalt
- 8a, 8b: Begrenzungsflächen
- 9: Gleitfläche
- 10: Zuführschacht
- 10a: vordere Fläche
- 10 b: hintere Fläche
- 10 b': Endbereich
- 11: Aufsatz
- 12: obere Fläche
- 13: Rückwand
- 14: rechte Seitenfläche (innen)
- 15: Frontfläche
- 16: untere, geschlossene Frontfläche
- 17: Öffnung, in Position 15
- 18: obere Kante von Position 16, nach innen abgewinkelt
- 19: Scharnier
- 20: Verschlusseinheit
- 21: bewegbares Schließelement
- 21 a: vordere Kante
- 21 b: hintere Kante
- 22: Bewegungsrichtung
- 23: Aufnahmetrog
- 24: Halbschale
- 25: Seitenwand (Vollkreis)
- 26: drehbare Lagerung
- 27: Begrenzungswand
- 28: Blende
- P1: Position 1
- P2: Position 2

## Patentansprüche

1. Aufsatz für Aktenvernichter (1) zur Aufnahme und Zuführung von Schriftgut, wobei der Aktenvernichter (1) ein Gehäuse, vorzugsweise aus einem schrankartigen Unterteil (2) und einem wahlweise abnehmbaren Gehäuseoberteil (4) bestehend, aufweist, mitsamt im oberen Bereich des Gehäuses (4) angeordnetem Schneidwerk (6), mit Schneidwalzen und Abstreifern, sowie einem zugeordneten Antriebsaggregat (5), wobei oberhalb des Schneidwerkes (6) ein Zuführschacht (10) für so genanntes Knüllpapier vorgesehen ist und der Aufsatz (11) oberhalb von diesem Zuführschacht (10) fest oder wahlweise abnehmbar angeordnet ist, wobei der Aufsatz (11) gemeinsam mit einem überdeckten, durchbrochenen oberen Bereich des Gehäuseoberteils (4) einen Aufnahmeraum für so genanntes Knüllpapier bildet und wobei dieser Aufnahmeraum in Verbindung mit dem Zuführschacht (10) steht,
**dadurch gekennzeichnet,**
**dass** der Aufsatz (11) eine integrierte Verschlusseinheit (20), die bewegbare bzw. ortsveränderbare Teile umfasst, mit welcher die Einfüllöffnung (17) des Aufsatzes (11) und der Übergangsbereich zwischen dem Aufnahmeraum und dem Zuführschacht (10) wechselseitig geöffnet und verschlossen werden, sowie Mittel zur Betätigung und Steuerung der Verschlusseinheit (20) oder von Teilen selbiger (20) aufweist, wobei die Verschlusseinheit (20) ein um eine horizontale Achse drehbares Schließelement (21) aufweist, und das bewegbare Schließelement (21) der Verschlusseinheit (20) einen Grundkörper besitzt, bei dem unter Ausnehmung etwa der halben Mantelfläche ein Aufnahmetrog (23) gebildet ist, welcher mit seiner Körperlängsachse um die Horizontale drehbar angeordnet ist.

2. Aufsatz für Aktenvernichter nach Anspruch 1,
**dadurch gekennzeichnet,**
**dass** der Grundkörper des bewegbaren Schließelementes (21) zylinderförmig ist.

3. Aufsatz für Aktenvernichter nach Anspruch 1,
**dadurch gekennzeichnet,**
**dass** das im Wesentlichen als Hohlkörper ausgebildete bewegbare Schließelement (21) eine von einem Zylinder abweichende Körper-Form aufweist.

4. Aufsatz für Aktenvernichter nach Anspruch 3,
**dadurch gekennzeichnet,**
**dass** das von einem Hohlkörper gebildete bewegbare Schließelement (21) ein Würfel, ein Quader, eine Säule, oder ein Prisma ist, welches mindestens zwei Öffnungen aufweist, wobei einer dieser Öffnungen der Öffnung (17) in der Frontfläche (15) des Aufsatzes (11) und die andere Öffnung in dem Körper dem Zuführschacht (10) zugeordnet sind.

5. Verfahren zum Befüllen eines Aktenvernichters unter Anwendung eines Aufsatzes für Aktenvernichter nach einem der Patentansprüche 1 bis 4,
**dadurch gekennzeichnet,**
**dass** das Schließen der Öffnung (17) in der Frontfläche (15) des Aufsatzes (11) und das Öffnen des Zuführschachtes (10) zeitgleich erfolgt.

6. Verfahren zum Befüllen eines Aktenvernichters nach Patentanspruch 5,
**dadurch gekennzeichnet,**
**dass** das Schließen der Öffnung (17) in der Frontfläche (15) des Aufsatzes (11) und das Öffnen des Zuführschachtes (10) zeitgleich und stetig voranschreitend erfolgt.

7. Verfahren zum Befüllen eines Aktenvernichters nach Patentanspruch 5,
**dadurch gekennzeichnet,**
**dass** das Schließen der Öffnung (17) in der Frontfläche (15) des Aufsatzes (11) und das Öffnen des Zuführschachtes (10) zeitgleich und beschleunigt voranschreitend erfolgt.

8. Verfahren zum Befüllen eines Aktenvernichters nach Patentanspruch 5,
**dadurch gekennzeichnet,**
**dass** das Schließen der Öffnung (17) in der Frontfläche (15) des Aufsatzes (11) und das Öffnen des Zuführschachtes (10) zeitgleich und gebremst voranschreitend erfolgt.

9. Verfahren zum Befüllen eines Aktenvernichters nach Patentanspruch 5,
**dadurch gekennzeichnet,**
**dass** das Schließen der Öffnung (17) in der Frontfläche (15) des Aufsatzes (11) und das Öffnen des Zuführschachtes (10) zeitgleich und intervallmäßig voranschreitend erfolgt.

10. Verfahren zum Befüllen eines Aktenvernichters nach einem der Patentansprüche 5 bis 9,
**dadurch gekennzeichnet,**
**dass** während des Schließvorganges die vordere, untere Körperkante des Schließelementes (21) in Bewegungsrichtung (Pfeil 22) im Wesentlichen nach oben bzw. nach oben und hinten bewegt wird, und wobei die Bewegung / Drehung vorzugsweise nicht umlaufend bzw. rotierend ist.

## Claims

1. Attachment for paper shredders (1) for receiving and feeding documents, wherein the paper shredder (1) comprises a housing, preferably consisting of a cupboard-like lower part (2) and a selectably removable housing upper part (4), inclusive of cutting mechanism (6) arranged in the upper region of the housing (4), with cutting rollers and strippers, as well as an associated drive unit (5), wherein a feed shaft (10) for so-called crumpled paper is provided above the cutting mechanism (6) and the attachment (11) is arranged above this feed shaft (10) to be fixed or selectably removable, wherein the attachment (11) forms in common with a covered, interrupted upper region of the housing upper part (4) a receiving space for so-called crumpled paper and wherein this receiving space is disposed in connection with the feed shaft (10), **characterised in that** the attachment (11) comprises an integrated closure unit (20), which compnses movable or positionally variable parts, by which the filling opening (17) of the attachment (11) and the transition region between the receiving space and the feed shaft (10) are opened and closed in alternation, as well as comprises means for actuating and controlling the closure unit (20) or parts of the unit (20), wherein the closure unit (20) comprises a closing element (21) rotatable about a horizontal axis, and the movable closing element (21) of the closure unit (20) has a base body at which, with exception of approximately half the circumferential surface, there is formed a receiving trough (23) which is arranged to be rotatable by its body longitudinal axis about the horizontal.

2. Attachment for a paper shredder according to claim 1, **characterised in that** the base body of the movable closing element (21) is cylindrical.

3. Attachment for a paper shredder according to claim 1, **characterised in that** the movable closing element (21) substantially constructed as a hollow body has a body shape departing from a cylinder.

4. Attachment for a paper shredder according to claim 3, charactensed in that the movable closing element (21) formed by a hollow body is a cube, a block, a column or a prism, which has at least two openings, wherein one of these openings is associated with the opening (17) in the front surface (15) of the attachment (11) and the other opening in the body is associated with the feed shaft (10).

5. Method of filling a paper shredder with use of an attachment for a paper shredder according to one of patent claims 1 to 4, **characterised in that** closing of the opening (17) in the front surface (15) of the attachment (11) and opening of the feed shaft (10) take place at the same time and constantly in advance.

6. Method of filling a paper shredder according to patent claim 5, **characterised in that** closing of the opening (17) in the front surface (15) of the attachment (11) and opening of the feed shaft (10) take place at the same time and constantly in advance.

7. Method of filling a paper shredder according to patent claim 5, **characterised in that** closing of the opening (17) in the front surface (15) of the attachment (11) and opening of the feed shaft (10) take place at the same time and accelerated from one another.

8. Method of filling a paper shredder according to patent claim 5, **characterised in that** closing of the opening (17) in the front surface (15) of the attachment (11) and opening of the feed shaft (10) take place at the same time and braked in advance of one another.

9. Method of filling a paper shredder according to patent claim 5, **characterised in that** closing of the opening (17) in the front surface (15) of the attachment (11) and opening of the feed shaft (10) take place at the same time and in advance in terms of interval.

10. Method of filling a paper shredder according to patent claims 5 to 9, **characterised in that** during the closing process the front, lower body edge of the closing element (21) is moved substantially upwardly in movement direction (arrow 22) or upwardly and downwardly and wherein the movement/turning is preferably non-circulatory or non-rotational.

## Revendications

1. Couvercle pour déchiqueteuses (1) de documents, destiné à recevoir et guider des documents, sachant que la déchiqueteuse (1) de documents présente un carter, constitué de préférence d'une base (2) du genre armoire et d'une partie supérieure (4) de carter optionnellement amovible, conjointement avec un dispositif de coupe (6) disposé dans la région supérieure du carter (4) et doté de cylindres de coupe et de racleurs, ainsi qu'avec un organe d'entraînement associé (5), sachant qu'un puits d'alimentation (10) pour du papier dit chiffonné est prévu au-dessus du dispositif de coupe (6) et que le couvercle (11) est disposé au-dessus de ce puits d'alimentation (10) de manière fixe ou optionnellement amovible, sachant que le couvercle (11) forme conjointement avec une région supérieure recouverte, interrompue de la partie supérieure (4) de carter un espace de réception pour le papier dit chiffonné, et sachant que cet espace de réception communique avec le puits d'alimentation (10),
**caractérisé en ce que** le couvercle (11) présente une unité de fermeture intégrée (20) qui comporte des parties mobiles ou déplaçables, unité par laquelle l'ouverture de remplissage (17) du couvercle (11) et la région de transition entre l'espace de réception et le puits d'alimentation (10) sont alternativement ouvertes et fermées, et présente des moyens pour actionner et commander l'unité de fermeture (20) ou des parties de cette unité (20), sachant que l'unité de fermeture (20) présente un élément de fermeture (21) rotatif autour d'un axe horizontal, et que l'élément de fermeture mobile (21) de l'unité de fermeture (20) possède un corps de base dans lequel est formé, en évidant environ la moitié de la surface d'enveloppe, un bac de réception (23) qui est monté avec l'axe longitudinal de son corps à rotation autour de l' horizontale.

2. Couvercle pour déchiqueteuses de documents selon la revendication 1, **caractérisé en ce que** le corps de base de l'élément de fermeture mobile (21) est cylindrique

3. Couvercle pour déchiqueteuses de documents selon la revendication 1, **caractérisé en ce que** l'élément de fermeture mobile (21) réalisé essentiellement sous forme de corps creux présente une forme de corps différant d'un cylindre

4. Couvercle pour déchiqueteuses de documents selon la revendication 3, **caractérisé en ce que** l'élément de fermeture mobile (21) formé par un corps creux est un cube, un parallélépipède, une colonne ou un prisme qui présente au moins deux ouvertures, sachant qu'une de ces ouvertures est associée à l'ouverture (17) dans la face avant (15) du couvercle (11) et que l'autre ouverture du corps est associée au puits d'alimentation (10)

5. Procédé de remplissage d'une déchiqueteuse de documents en utilisant un couvercle pour déchiqueteuses de documents selon l'une des revendications 1 à 4, **caractérisé en ce que** la fermeture de l'ouverture (17) dans la face avant (15) du couvercle (11) et l'ouverture du puits d'alimentation (10) s'effectuent simultanément et avec une progression continue

6. Procédé de remplissage d'une déchiqueteuse de documents selon la revendication 5, **caractérisé en ce que** la fermeture de l'ouverture (17) dans la face avant (15) du couvercle (11) et l'ouverture du puits d'alimentation (10) s'effectuent simultanément et avec une progression continue.

7. Procédé de remplissage d'une déchiqueteuse de documents selon la revendication 5, **caractérisé en ce que** la fermeture de l'ouverture (17) dans la face avant (15) du couvercle (11) et l'ouverture du puits d'alimentation (10) s'effectuent simultanément et avec une accélération progressive

8. Procédé de remplissage d'une déchiqueteuse de documents selon la revendication 5, **caractérisé en ce que** la fermeture de l'ouverture (17) dans la face avant (15) du couvercle (11) et l'ouverture du puits d'alimentation (10) s'effectuent simultanément et avec une décélération progressive

9. Procédé de remplissage d'une déchiqueteuse de documents selon la revendication 5, **caractérisé en ce que** la fermeture de l'ouverture (17) dans la face avant (15) du couvercle (11) et l'ouverture du puits d'alimentation (10) s'effectuent simultanément et avec une progression par intervalles.

10. Procédé de remplissage d'une déchiqueteuse de documents selon l'une des revendications 5 à 9, **caractérisé en ce que**, pendant le processus de fermeture, le bord avant inférieur du corps de l'élément de fermeture (21) est déplacé dans la direction de déplacement (flèche 22) essentiellement vers le haut ou vers le haut et l'arrière, et sachant que le déplacement/la rotation n'est de préférence pas circulaire.
